# EUROPÄISCHE PATENTSCHRIFT

(11) **EP 1 084 929 B1**
(45) Veröffentlichungstag und Bekanntmachung des Hinweises auf die Patenterteilung: **12.11.2003**
(21) Anmeldenummer: 00250234.2
(22) Anmeldetag: 13.07.2000
(51) Int. Cl.: B61G 7/08

(54) **Längenanpassbare Kuppelstange**
Drawbar adjustable in length
Barre d'attelage réglable en longueur

(30) Priorität: 17.09.1999 DE 19944576
(43) Veröffentlichungstag der Anmeldung: 21.03.2001
(73) Patentinhaber: DWA Deutsche Waggonbau GmbH, 12526 Berlin (DE); Bartel, Manfred, 02906 Niesky (DE)
(72) Erfinder: Bartel, Manfred, Dipl.-Ing. (FH), 02906 Niesky (DE); Wieloch, Bertram, Dipl.-Ing., 02906 Niesky (DE); Kappler, Detlef, 02923 Neukosel 20 (DE)
(74) Vertreter: Akers, Noel James

(56) Entgegenhaltungen:
- EP-A- 0 727 338
- DE-A- 4 118 529
- GB-A- 417 082
- US-A- 2 239 427

## Beschreibung

Die Erfindung bezieht sich auf eine längenanpaßbare Kuppelstange mit allseitig wirkenden Richtgelenken für Schienenfahrzeuge gemäß den Oberbegriffen der Patentansprüche 1 und 6.

Zur Ladelängenanpassung insbesondere für Tragwageneinheiten für den Kombinierten Ladungsverkehr sind Kuppelstangen bekannt, bei denen das Umstecken an mehrfach vorhandenen Gelenkpunkten innerhalb der Länge der Kuppelstangen und Aufnahmepunkten im Untergestell erzielt wird. Dabei tragen die ungeteilten Kuppelstangen Kugelgelenklager, die einen freien Kuppelstangenanschlag sichern. Durch die Nachsteckmöglichkeit können geteilte, z.B. teleskopierbare Stangen, die bei den auftretenden Stoßkräften von bis zu 200 t je Stange knickempfindlich sind und entsprechend schwer ausgeführt werden müssen, vermieden werden. Mit Kuppelstangen ausgerüstete Güterwagen müssen entsprechend den internationalen Vorschriften enge Vollbögen beim gleichzeitigen Wirken von Drucklängskräften in Höhe von mindestens 50 t resultierend aus Nachschiebevorgängen entgleisungssicher durchlaufen können. Kuppelstangen mit Kugelgelenken erfordern hohe Eigengewichte, um die Forderungen der Laufsicherheit zu erfüllen. Nachsteckstangen sind wiederum vorteilhaft notwendig, da hierbei eine weitgehendst automatische Längenumstellung von den angrenzenden Fahrzeugteilen aus eisenbahntechnisch günstig angesteuert werden kann. Vorhandene bekannte Richtgelenkkuppelstangen gehen alle von einer Anordnung des Richtgelenkes an den Kuppelstangenenden aus. Der Aufbau ist in der Regel durch die Anwendung von gelenkbolzenbefestigten Kuppelstangenenden über Zugbügel, der einen Teleskopfederapparat umschließt und sich über lose oder feste Stützlager zwischen den Kupplungsträgern abstützt, gekennzeichnet.

Diese Lösungen an Kuppelstangenenden sind für eine längenveränderliche Nachsteck - Kuppelstange ungeeignet.

In der DE 199 44 754.3 wurde bereits eine Lösung vorgeschlagen, bei der am Ende einer Kuppelstange eine Zugstange als Fortführrung derselben angeordnet ist, welche durch ein Stützlager geführt ist und mit einer Starr oder axialverschiebbaren Richtgelenkplatte verbunden ist, wobei die Lagerung der Zugstange im Stützlager über einen Zentrierstumpf erfolgt. Diese vorgesehene Ausführung hat ebenfalls den Nachteil, daß sie für eine längenveränderliche Nachsteckkuppelstange nicht geeignet ist.

In EP-A-727338 wird eine längenanpaßbare Kuppelstange für Schienenfahrzeuge beschrieben, bei der die Längenveränderung durch Umstecken an den vorhandenen Kuppelstangen-Gelenkpunkten und den Aufnahmepunkten im Untergestell erfolgt.

In GB-A-417082 wird eine Kuppelstange verwendet, die sich druckseitig elastisch gegen die Stützlagerteile eines teleskopartigen Federungs- und Dämpfungselementes über kugelförmige Stoßflächen gelenkig abstützt. Die Übertragung der zugseitigen Kräfte erfolgt über eine durch den Wagen verlaufende Zugstange, die am Ende an der Kuppelstange gelenkartig angeschlossen ist.

Aufgabe der Erfindung eine längenanpaßbare Kuppelstange der eingangs genannten Art mit allseitigen Richtgelenken zu schaffen, die für eine weitgehendst automatische Umstellung der Ladelangen mit selbsttätigem Einrasten der Kupplungsbolzen geeignet ist und welche zur Lösung der Probleme der Entgleisungssicherheit stabilisierende Gelenke mit hohem Wirkungsgrad und einer weitgehendst geradliniger Kraftdurchleitung besitzen bei geringer Eigenmasse und niedrigen Kosten in der Herstellung und Unterhaltung der Kuppelstange. Die Aufgabe wird erfindungsgemäß durch die Merkmale der Patentansprüche 1 und 6 gelöst. Vorteilhafte Weiterbildungen der Erfindung gehen aus den Unteransprüchen hervor. Erfindungswesentlich ist, daß in Durchbrüchen der Kuppelstange um die Kuppelstangengelenkpunkte je ein zur Kuppelstange bewegliches Richtgelenkstützlager angeordnet ist, welches über Steckbolzenpaare starr, jedoch lösbar mit dem Untergestell des Güterwagens verbindbar ist. Wesentlich ist weiterhin, daß das Richtgelenkstützlager an der Druckaufnahmeseite eine Zentrieröffnung besitzt, die einen Zentrierstumpf, der aus der Mitte der Richtgelenkplatte, in welche die räumliche Abrollkurve und die dabei entstehende Kugelkalotte integriert ist, herausragt. Dadurch ist die zentrische Führung des Richtgelenkstützlagers gesichert, wobei durch die Mantelkontur der Zentrieröffnung und des Zentierstumpfes ein zwangloses Abrollen und Auskippen der Richtgelenkplatte gegeben ist mit positivem Einfluß auf den Wirkungsgrad des Richtgelenkes. An der Zugaufnahmeseite ist eine Zugscheibe und eine Feder für Zugkräfte angebracht, wobei über einen Kugelgelenkansatz am Richtgelenkstützlager und dem Gegenstück an der Zugscheibe eine ungehinderte Kippbewegung unterstützt wird. Die Federelemente bewirken eine spielfreie Verspannung der Gelenkteile sowie eine Stoßdämpfung und durch das

Einschnappen der Zugscheibe in den Kugelgelenkansatz wird die sichere Halterung der Einzelelemente in dem Durchbruch der Kuppelstange gewährleistet. Es wird auch eine Lösung vorgeschlagen, bei der die Feder sowohl für Zug- als auch für Druckkräfte Anwendung findet, wobei bei zugseitiger Belastung Zuganschlagarme, die an dem Richtgelenkstützlager angebracht sind, in Aktion treten.

Die Erfindung sichert mit den vorgeschlagenen Einbauverhältnissen und der geradlinigen Kraftdurchleitung sowie den Bewegungsmöglichkeiten des Richtgelenkes eine hohe Effektivität.

Im folgenden werden Ausführungsbeispiele der Erfindung anhand der Zeichnungen näher erläutert. Die Zeichnungen zeigen in:
- Fig.1:: eine Draufsicht auf eine Kuppelstange mit vier Gelenkpunkten,
- Fig.2:: die Einzelheit A nach Fig.1,
- Fig.3:: die Einzelheit B nach Fig.2,
- Fig.4 :: den Schnitt C-C nach Fig. 2 mit Befestigungstraverse des Untergestells,
- Fig.5:: einen Horizontalschnitt durch einen Gelenkpunkt.

Die Fig.1 zeigt in einer Draufsicht die Hälfte einer erfindungsgemäßen Kuppelstange 3 mit insgesamt vier Gelenkpunkten. Druckkräfte F_{XL} in der Kuppelstange 3 wirken in der angegebenen Richtung.

In den Fig. 2 und 3 ist ein Duchbruch 19 der Kuppelstange 3 dargestellt, wobei eine Richtgelenkplatte 4 fest mit der Kuppelstange 3 verbunden ist, die eine Abrollkurve 5 mit kalottenförmiger Oberfläche aufweist und in der Längsmitte der Kuppelstange 3 einen Zentrierstumpf 8 mit Einführkegel 9 besitzt, der von einer Zentrieröffnung 10 in einem Richtgelenkstützlager 2 aufgenommen wird. Das Richtgelenkstützlager 2 ist beweglich in einem Durchbruch 19 der Kuppelstange 3 gelagert, jedoch mit einem Untergestell 1 fest aber lösbar über ein Steckbolzenpaar 17 verbunden. Zugseitig besitzt das Richtgelenkstützlager 2 einen Kugelgelenkansatz 7, der sein Gegenstück in einer Zugscheibe 6 findet, wobei die Gelenkkonturen dem Radius um einen mittleren Kippunkt M1 folgen. Nach der Zugscheibe 6, die zur Sicherheit gegen ein Querverschieben einen Querführungsnocken 11 mit einem Querspiel 20 aufweist, ist eine Feder 13 für Zugkräfte angeordnet. Diese Feder 13 sorgt mit ihrer Vorspannkraft für eine spielfreie Lagerung aller Teile im Durchbruch 19 der Kuppelstange 3, für den erforderlichen Dämpfungseffekt der Kuppelstange 3 und für einen weichen Kipp- und Abrollvorgang des Richtgelenkes. Der in die Zentrieröffnung 10 im Richtgelenkstützlager 2 eingreifende Zentrierstumpf 8 besitzt eine Mantelfläche, die einem Kippradius R_{A} um einen anfänglichen Kippunkt M2 folgt und die Zentrieröffnung 10 weist dieselbe, jedoch spielbehaftete Kontur auf. Diese Gestaltung sichert eine ausreichende zentrische Lagerung der Richtgelenkteile und ein optimales Abrollen der Abrollkurve 5 durch das Richtgelenkstützlager 2. Es ist auch denkbar, daß eine kegelförmige Kontur gewählt wird, wobei dann der Kegelwinkel gleich oder größer einer Tangente T um den Kippradius R_{A} zum hinteren Konturendpunkt sein muß.

Gemäß Fig. 4 besteht eine weitere Ausgestaltungsmöglichkeit darin, daß rechts- und linksseitig der Federn 13 für Zugkräfte die Zugscheiben 6 mit Kugelgelenkansätzen 7 vorhanden sind, die einmal in das Richtgelenkstützlager 2 und zum anderen in eine Endplatte 18 eingreifen. Diese Ausführung sichert eine hohe Gelenkigkeit der Teile im Durchbruch 19 der Kuppelstange 3.

Entsprechend Fig.5 besitzt das Richtgelenkstützlager 2 Zuganschlagarme 15, wobei zwischen dem Richtgelenkstützlager 2 und den Zuganschlagarmen 15 die Richtgelenkplatte 4, die mit der Kuppelstange 3 axial - längsverschiebbar verbunden ist, eine Feder 14 für Zug- und Stoßkräfte sowie eine Druck-Zugscheibe 12 angeordnet werden. Der Vorteil dieser Ausführung besteht darin, daß sowohl Zugwie auch Stoßkräfte direkt gedämpft aufgenommen werden. Es ist weiter denkbar, daß anstelle des Steckbolzenpaares 17 zur drehsteifen Arretierung des Richtgelenkstützlagers 2 im Untergestell 1 ein einzelner Steckschieber mit z.B. Vierkantquerschnitt Anwendung findet. Vorteilhaft wäre hierbei eine Reduzierung der Anzahl der Arretierungsteile. Weiter wird gemäß Anspruch 6 vorgeschlagen, daß die Richtgelenkplatten 4 als lösbare Einzelteile ausgeführt werden und einem jeweilig zutreffenden Richtgelenkradiuses R - Ri mit mindestens der Größe der halben Kuppelstangenlänge erhalten. Dies ist vorteilhaft, da innerhalb einer Kuppelstange 3 unterschiedliche Radien und damit Kalotten für Abrollkurven 5 erforderlich sind.

Mit den vorgenannten Ausführungen wird eine längenanpaßbare Kuppelstange 3 mit allseitig wirkenden Richtgelenken geschaffen, die für eine automatische Längenumstellung geeignet ist, ein effektives Richtgelenk besitzt und damit zur Lösung der Probleme der Laufsicherheit leichtgewichtiger Wagen beiträgt sowie eine gewichts- und kostensparende Lösung darstellt.
Damit wird ein Beitrag geleistet zur Verbesserung der Ökonomie des Gütertransportes, insbesondere im Kombinierten Verkehr.

### Aufstellung der verwendeten Bezugsteile

- 1: Untergestell
- 2: Richtgelenkstützlager
- 3: Kuppelstange
- 4: Richtgelenkplatte
- 5: Abrollkurve
- 6: Zugscheibe
- 7: Kugelgelenkansatz
- 8: Zentrierstumpf
- 9: Einführkegel
- 10: Zentrieröffnung
- 11: Querführungsnocken
- 12: Druck - Zugscheibe
- 13: Feder (für Zugkräfte)
- 14: Feder (für Zug- und Stoßkräfte)
- 15: Zuganschlagarm
- 16: Kuppelstangengelenkpunkt
- 17: Steckbolzenpaar
- 18: Endplatte
- 19: Durchbruch
- 20: Querspiel
- F_{LX}: Druckkraft
- R - Ri: Richtgelenkradius
- M1: Kippunkt (mittlerer)
- M2: Kippunkt (anfänglicher)
- R_{A}: Kippradius (anfänglicher)
- T: Tangente

## Patentansprüche

1. Längenanpassbare Kuppelstange mit allseitig wirkenden Richtgelenken für Schienenfahrzeuge, bei der die Längenveränderung durch Umstecken an den vorhandenen Kuppelstangengelenkpunkten und den Aufnahmepunkten im Untergestell erfolgt, **dadurch gekennzeichnet, daß** in Durchbrüchen (19) einer Kuppelstange (3) um Kuppelstangengelenkpunkte (16) je ein zur Kuppelstange (3) bewegliches Richtgelenkstützlager (2) angeordnet ist, daß über Steckbolzenpaare (17) oder ein einzelner Steckschieber mit Vierkantquerschnitt starr, jedoch lösbar mit einem Untergestell (1) verbundber ist, und das Richtgelenkstützenlager (2) an seiner Druckaufnahmeseite eine Zentrieröffnung (10) besitzt, die einen an einer Richtgelenkplatte (4) angeordneten Zentrierstumpf (8) mit einem Einführkegel (9) aufnimmt, wobei die Richtgelenkplatte (4) eine kalottenartige Abrollkurve (5) des Richtgelenkes besitzt, und an der Zugaufnahmeseite des Richtgelenkstützlagers (2) in den Durchbrüchen eine Zugscheibe (6) vorhanden ist, die mit einem Kugelgelenkansatz (7) an dem Richtgelenkstützlager (2) korrespondiert und an der anderen Seite eine Feder (13) für Zugkräfte angeordnet ist.

2. Kuppelstange nach Anspruch 1, **dadurch gekennzeichnet, daß** der in die Zentrieröffnung (10) eingreifende Zentrierstumpf (8) in seiner Mantelkontur einem Kippradius (R_{A}) um einen anfänglichen Kippunkt (M2) folgt, und die trichterförmige Zentrieröffnung (10) die gleiche, jedoch spielbehaftet räumliche Kontur besitzt, wobei in Betracht einer Schnittebene durch die Längsachse der Kuppelstange der anfängliche Kippunkt (M2) dem Kreuzpunkt zwischen Abrollkurve und dem Zentrierstumpfteil entspricht.

3. Kuppelstange nach Anspruch 1 oder 2, **dadurch gekennzeichnet, daß** rechts- und linksseitig der Federn (13) für Zugkräfte Zugscheiben (6) vorhanden sind, die die Feder in Axialrichtung der Kuppelstange beschränken, wobei auf jeder Zugscheibe der Feder gegenüberliegend ein Kugelgelenkansatz (7) vorhanden ist, die jeweils in das Richtgelenkstützlager (2) bzw. in eine Endplatte (18) eingreift.

4. Koppelstange nach Anspruch 1 bis 3, **dadurch gekennzeichnet, daß** die Richtgelenkplatten (4) als lösbare Einsatzteile ausgeführt sind und einem jeweilig zutreffenden Richtgelenkradius (R - Ri) mit mindestens der Größe der halben Kuppelstangenlänge besitzen.

5. Kuppelstange nach Anspruch 1 bis 2, **dadurch gekennzeichnet, daß** die Zugscheiben (6) rechts und links von der Langsachse der Kuppelstange in einer horizontal Ebene von der Feder (13) mit querspielbegrenzenden Querführungsnocken (11) mit Querspiel (20) versehen sind.

6. Längenanpaßbare Koppelstange mit allseitig wirkenden Richtgelenken für Schienenfahrzeuge, bei der die Längenveränderung durch Umstecken an den vorhandenen Kuppelstangengelenkpunkten und den Aufnahmepunkten im Untergestell erfolgt, **dadurch gekennzeichnet, daß** in Durchbrüchen (19) einer Kuppelstange (3) um Kuppelstangengelenkpunkte (16) je ein zur Kuppelstange (3) bewegliches Richtgelenkstützlager (2) angeordnet ist, daß über Steckbolzenpaare (17) oder ein einzelner Steckschieber mit Vierkantquerschnitt starr, jedoch lösbar mit einem Untergestell (1) verbunden ist, und das Richtgelenkstützenlager (2) an seiner Druckaufnahmeseite eine Zentrieröffnung (10) besitzt, die einen an einer Richtgelenkplatte (4) angeordneten Zentrierstumpf (8) mit einem Einführkegel (9) aufnimmt, wobei die Richtgelenkplatte (4) eine kalottenartige Abrollkurve (5) des Richtgelenkes besitzt, wobei das Richtgelenkstützlager (2) Zuganschlagearme (15) besitzt, und zwischen dem Richtgelenkstützlager (2) und den Zuganschlagarmen (15) die Richtgelenkplatte (4), die mit der Kuppelstange (3) axial - längsverschiebbar verbunden ist, eine Feder (14) für Zug- und Stoßkräfte sowie eine Druck-Zugscheibe (12) angeordnet sind.

## Claims

1. Length-adaptable coupling rod having directional links which are effective on all sides for rail vehicles, in which the change in length takes place by reconfiguration at the coupling-rod link points and the mounting points present in the undercarriage, **characterized in that** a directional-link supporting bearing (2) which can be moved with respect to the coupling rod (3) is arranged in apertures (19) of a coupling rod (3) around coupling-rod link points (16) and can be connected via pairs of plug-in bolts (17) or via an individual plug-in slide with a square cross section rigidly, but releasably, to an undercarriage (1), and the directional-link supporting bearing (2) has, on its pressure-receiving side, a centring opening (10) which accommodates a centring stub (8) arranged on a directional-link plate (4) and having an introducing taper (9), the directional-link plate (4) having a dome-like roll-off curve (5) of the directional link, and a traction disc (6) is present in the apertures on the traction-receiving side of the directional-link supporting bearing (2), the traction disc corresponding to a spherical-link projection (7) on the directional-link supporting bearing (2), and a spring (13) for traction forces being arranged on the other side.

2. Coupling rod according to Claim 1, **characterized in that** the lateral-surface contour of the centring stub (8), which engages in the centring opening (10), follows a tilting radius (R_{A}) about an initial tilting point (M2), and the funnel-shaped centring opening (10) has the same three-dimensional contour, but with a clearance, the initial tilting point (M2), when considering a sectional plane through the longitudinal axis of the coupling rod, corresponding to the intersecting point between the roll-off curve and the centring-stub part.

3. Coupling rod according to Claim 1 or 2, **characterized in that** there are traction discs (6) on the right-hand and left-hand side of the springs (13) for traction forces, the traction discs restricting the springs in the axial direction of the coupling rod, there being a spherical-link projection (7) lying opposite the spring on each traction disc, said projection engaging in each case in the directional-link supporting bearing (2) or in an end plate (18).

4. Coupling rod according to Claims 1 to 3, **characterized in that** the directional-link plates (4) are designed as releasable insert parts and have a respectively associated directional-link radius (R-Ri) of at least the size of half the length of the coupling rod.

5. Coupling rod according to Claims 1 and 2, **characterized in that** the traction discs (6) are provided on the right and left of the longitudinal axis of the coupling rod in a horizontal plane of the spring (13) with transverse-play-limiting transverse guiding cams (11) having transverse play (20).

6. Length-adaptable coupling rod having directional links which are effective on all sides for rail vehicles, in which the change in length takes place by reconfiguration at the coupling-rod link points and the receiving points present in the undercarriage, **characterized in that** a directional-link supporting bearing (2) which can be moved with respect to the coupling rod (3) is arranged in apertures (19) of a coupling rod (3) around coupling-rod link points (16) and can be connected via pairs of plug-in bolts (17) or via an individual plug-in slide with a square cross section rigidly, but releasably, to an undercarriage (1), and the directional-link supporting bearing (2) has, on its pressure-receiving side, a centring opening (10) which accommodates a centring stub (8) arranged on a directional-link plate (4) and having an introducing taper (9), the directional-link plate (4) having a dome-like roll-off curve (5) of the directional link, the directional-link supporting bearing (2) having traction-stop arms (15), and the directional-link plate (4), which is connected axially and longitudinally displaceably to the coupling rod (3), a spring (14) for traction and impact forces, and a pressure/traction disc (12) being arranged between the directional-link supporting bearing (2) and the traction-stop arms (15).

## Revendications

1. Barre d'attelage réglable en longueur avec des articulations directionnelles agissant de tous les côtés destinée aux véhicules sur rails, sur laquelle la modification de longueur est réalisée par débrochage aux points d'articulation de barre d'attelage existants et aux points de réception dans le châssis, **caractérisée en ce que** dans les ouvertures (19) d'une barre d'attelage (3) autour de points d'articulation de barre d'attelage (16), un palier support d'articulation directionnelle (2) est disposé de manière mobile par rapport à la barre d'attelage (3), lequel, par des paires d'axes débrochables (17) ou un seul coulisseau débrochable à section carrée, est reliable de manière rigide mais détachable à un châssis (1) et **en ce que** le palier support d'articulation directionnelle (2) possède sur son côté absorption de pression une ouverture de centrage (10) logeant un cône tronqué de centrage (8) avec cône d'introduction (9) disposé sur une plaque d'articulation directionnelle (4), la plaque d'articulation directionnelle (4) possédant une courbe d'évolution (5) de l'articulation directionnelle semblable à une calotte, et que du côté absorption de traction du palier support d'articulation directionnelle (2), dans les ouvertures se trouve un disque de traction (6) correspondant à un épaulement d'articulation à rotule (7) sur le palier support d'articulation directionnelle (2) et, de l'autre côté, un ressort (13) étant disposé pour les forces de traction.

2. Barre d'attelage selon la revendication 1, **caractérisée en ce que** le cône tronqué de centrage (8) pénétrant dans l'ouverture de centrage (10) suit dans son contour d'enveloppe un rayon de basculement (R_{A}) autour d'un point de pivotement initial (M2) et que l'ouverture de centrage (10) en forme d'entonnoir possède le même contour dans l'espace mais avec un jeu, le point de pivotement initial (M2) correspondant par rapport à un plan de coupe passant par l'axe longitudinal de la barre d'attelage, au point de croisement entre la courbe de déroulement et la partie cône tronqué de centrage.

3. Barre d'attelage selon une des revendications 1 ou 2, **caractérisée en ce que** des côtés gauche et droit des ressorts (13), pour les forces de traction, des disques de traction (6) sont présents limitant le ressort dans le sens axial de la barre d'attelage, un épaulement d'articulation à rotule (7) étant présent sur chaque disque de traction en face du ressort et s'engrenant dans le palier support d'articulation directionnelle (2) ou dans une plaque terminale (18).

4. Barre d'attelage selon une des revendications 1 à 3, **caractérisée en ce que** les plaques d'articulation directionnelle (4) sont réalisées sous forme de pièces d'insertion détachables et possèdent un rayon d'articulation directionnelle (R - Ri) approprié chacun d'au moins la taille de la moitié de la longueur de la barre d'attelage.

5. Barre d'attelage selon une des revendications 1 à 2, **caractérisée en ce que** les disques de traction (6) sont pourvus, à droite et à gauche de l'axe longitudinal de la barre d'attelage dans un plan horizontal, du ressort (13), de cames de guidage transversal (11) limitant le jeu transversal avec un jeu transversal (20).

6. Barre d'attelage réglable en longueur avec des articulations directionnelles agissant de tous les côtés destinée aux véhicules sur rails, sur laquelle la modification de longueur est réalisée par débrochage aux points d'articulation de barre d'attelage existants et aux points de réception dans le châssis, **caractérisée en ce que** dans les ouvertures (19) d'une barre d'attelage (3) autour de points d'articulation de barre d'attelage (16), un palier support d'articulation directionnelle (2) est disposé de manière mobile par rapport à la barre d'attelage (3), lequel par des paires d'axes débrochables (17) ou un seul coulisseau débrochable à section carrée est reliable de manière rigide mais détachable à un châssis (1) et **en ce que** le palier support d'articulation directionnelle (2) possède sur son côté absorption de pression une ouverture de centrage (10) logeant un cône tronqué de centrage (8) avec cône d'introduction (9) disposé sur une plaque d'articulation directionnelle (4), la plaque d'articulation directionnelle (4) possédant une courbe d'évolution (5) d'articulation directionnelle semblable à une calotte, le palier support d'articulation directionnelle (2) possédant des bras d'arrimage par traction (15) et qu'entre le palier support d'articulation directionnelle (2) et les bras d'arrimage par traction (15) sont disposés la plaque d'articulation directionnelle (4) reliée de manière axial-longitudinalement déplaçable à la barre d'attelage (3), un ressort (14) pour les efforts de traction et de poussée ainsi qu'un disque de pression-traction (12).
